# EUROPÄISCHE PATENTANMELDUNG

(11) **EP 0 141 030 A1**
(43) Veröffentlichungstag der Anmeldung: **15.05.1985**
(21) Anmeldenummer: 84107538.5
(22) Anmeldetag: 29.06.1984
(51) Int. Cl.: G08B 29/00, B65D 83/14

(54) **Dosiereinrichtung für ein Gerät zum Ueberprüfen der Ansprechempfindlichkeit von Gasmeldern**

(30) Priorität: 29.08.1983 CH 4713/83
(71) Anmelder: CERBERUS AG, CH-8708 Männedorf (CH)
(72) Erfinder: Lüdi, Hans, CH-8052 Zürich (CH); Paglotke, Karlheinz, CH-8135 Langnau am Albis (CH)
(74) Vertreter: Tiemann, Ulrich, Dr.-Ing.

(57) **Zusammenfassung**

Die Dosiereinrichtung ist für ein Prüfgerät vorgesehen, das die Ansprechempfindlichkeit bei Gasmeldern testet. Die Gasmelder sind an einer Zentrale angeschlossen und gehören zu einer Ueberwachungsanlage. Dem zu testenden Gasmelder wird eine Haube (24) übergestülpt. Das Prüfgas gelangt aus einem Vorratsbehälter ( 1 ) über Konstruktionsteile (15, 12, 11, 19) in die Haube (24), welche Konstruktionsteile dem Prüfgas einen Widerstand entgegensetzen und das Prüfgas in bestimmte Richtungen lenkt, sodass ein handliches, bedienungsfreundliches Prüfgerät insbesondere für empfindliche und solche Gasmelder vorliegt, die an unzugänglichen Orten angeordnet sind.

## Beschreibung

Die Erfindung betrifft eine Dosiereinrichtung für ein Gerät zum Ueberprüfen der Ansprechempfindlichkeit von Gasmeldern, die an den zu überwachenden Objekten fest installiert und an einer Zentrale angeschlossen sind, wobei ein Prüfgas aus einem Vorratsbehälter kurzzeitig in den zu prüfenden Gasmelder strömt, der während der Prüfzeit von einer Haube umgeben ist.

Gasmelder, die zur Ueberwachung von Objekten wie Gebäuden, Tunnel, Garagen, Giessereien, Bergwerke u.s.w. vorgesehen und an einer oder mehreren Ueberwachungszentralen angeordnet sind, geben Alarm, wenn die Konzentration eines oder mehrerer Gase höher ist als vorgeschrieben. Die entsprechenden Gegenmassnahmen werden dann ergriffen. Jeder der vielen, in Feldern angeordneten Gasmeldern muss zu jeder Zeit voll betriebsbereit sein. Leider verringern oder verlieren die Gasmelder nach einigen Monaten Betriebszeit ihre Ansprechempfindlichkeit gegenüber Gasen. Die Gründe für die Verschlechterung bzw. den Verlust der Ansprechempfindlichkeit liegen sowohl im Material des Gasmelders, das unkontrolliert altert, als auch in der Umgebung des Einsatzortes des Gasmelders, die viele Verunreinigungen enthalten kann. Daher werden die Gasmelder in bestimmten Zeitintervallen auf ihre Ansprechempfindlichkeit getestet. Dies geschieht dadurch, dass dem zu testenden Gasmelder ein Prüf^{g}as oder Eichgas zugeführt wird. Dieses Gas kann auch in einer bestimmten Konzentration dem Gasmelder zugeführt werden um die Schwelle seiner Ansprechempfindlichkeit genau detektieren zu können. Der Gasmelder, der nach einer bestimmten Testzeit keinen Alarm an die Zentrale gibt, wird gegen einen neuen ausgetauscht.

Das Wartungspersonal hat mit den bekannten Prüfgeräten grosse Schwierigkeiten, weil sie sehr gross und unhandlich sind. Dies macht sich besonders dann bemerkbar, wenn der Einsatzort des Gasmelders schlecht zugänglich ist, z.B. in einem kleinen Schacht, an der Decke eines hohen Innenraumes oder unten am Boden vorgesehen ist. In vielen Fällen muss das Prüfgerät an einer Stange befestigt dem Gasmelder zugeführt werden.

Die vorliegende Erfindung hat die Aufgabe,das Prüfgerät durch eine besonders konstruierte Dosiereinrichtung handlicher und kleiner zu gestalten und eine einfache Bedienung zu gewährleisten.

Diese Aufgabe wird durch die Merkmale des Patentanspruchs 1 gelöst.

Ausführungsbeispiele der Erfindung werden anhand der Zeichnungen näher erläutert. Es zeigen:
Figur 1 in Schnittdarstellung ein erstes Ausführungsbeispiel mit einer quer zur Strömungsrichtung angeordneten Membrane;
Figur 2 ein zweites Ausführungsbeispiel ohne Membrane, das in der Haube integriert ist, die dem zu testenden Gasmelder übergestülpt wird;
Figur 3 einen Strömungsanzeiger.

Die Figur 1 zeigt den Vorratsbehälter 1 für das Prüfgas, der z.B. als Spraydose ausgebildet ist, in einem Gehäuse 2, das unten offen ist und durch einen angelenkten Bügel 3 verschlossen wird, sobald der Behälter 1 im Gehäuse ist. Die beiden Schrauben 4 dienen zur Arretierung des Bügels 3. Im Gehäuse 2 ist auch die Einrichtung angeordnet, die das Prüfgas dosiert und in einer bestimmten Menge mit kleiner Strömungsgeschwindigkeit zum Gasmelder leitet, welcher mit dem Prüfgas getestet werden soll. Diese Einrichtung enthält ein erstes Organ zum Oeffnen und Schliessen des Ventils des Behälters 1 und ein zweites Organ zur Reduzierung der Strömungsgeschwindigkeit, zur Dosierung der Menge des Prüfgases und zur guten und verlustlosen Führung des Prüfgases zum Gasmelder.

Das erste Organ besteht aus einer im Gehäuse 2 befestigten Trägerplatte5, in der ein Oeffungsteil 6 in seiner Längsachse gleitend gelagert ist und von der Druckfeder 7, die gegen den Tragkörper 8 drückt, in der gezeichneten Stellung gehalten wird. Der Auslassnippel 9 des nicht gezeichneten Auslassventiles des Vorratsbehälters 1 ragt in den Oeffungsteil 6 hinein und steht mit der Primärdruckkammer 10 in Verbindung. Das Auslassventil wird erst dann geöffnet, wenn das Oeffungsteil 6 gegen den Druck der Feder 7 in Richtung Behälter 1 bewegt wird. Das wird später noch erklärt.

Das zweite Organ besteht aus der Membrane 14, und dem Membrankörper 15. Die Membrane liegt quer zur Strömungsrichtung des Prüfgases. Der Membrankörper hat mindestens eine Durchströmöffnung 12. In Figur 1 sind zwei axiale Durchströmöffnungen gezeichnet. Auf der Anströmseite 13 des Membrankörpers 15 ist ein Ventilkegel 11 vorgesehen, der im Ventilsitz des Tragkörpers 8 liegt. Auf der Abströmseite des Membrankörpers 15 sind eine Druckfeder 18 und ein Membran-Führungsstück 19 in einem Raum angeordnet. Dieser Raum wird durch einen Deckel 16 nach Aussen begrenzt. Im Membran-Führungsstück 15 ist eine axiale Düsenbohrung 20 vorgesehen, die die Gasmenge auf das gewünschte Volumen dosiert. Diese Dosierung ist nicht veränderbar. Wenn eine veränderbare Dosierung gewünscht wird, so erfolgt dieses mittels der Dosierschraube 21. Die Bedienungsperson stellt mittels dieser Dosierschraube, die im Deckel 16 sich befindet, die gewünschte Menge des Prüfgases bei kleiner Strömungsgeschwindigkeit ein. Dies erfolgt dadurch, dass die Druckfeder 18, die zwischen der Dosierschraube 21 und dem Membrankörper 15 angeordnet ist, die je nach Einstellung der Dosierschraube einen grösseren oder kleineren Druck auf die Membrane 14 ausübt. Die Gegenmutter 26 arretiert die Einstellung der Dosierschraube 21 . Wenn jedoch nur die Düsenbohrung 20 im Membran-Führungsstück 15 zur Dosierung des Prüfgases verwendet werden soll, dann wird die Dosierschraube 21 durch die Gegenmutter 26 von Anfang an arretiert.

Die Wirkungsweise der Ausführung der Figur 1 wird im Folgenden näher beschrieben. Die Bedienungsperson schiebt den Behälter 1 mit dem gewünschten Prüfgastyp in das Gehäuse 2 und arretiert ihn mit dem Bügel 3. Wenn die gewünschte Menge des Prüfgases durch die Düsenbohrung 20 ausreichend definiert ist, wird die Dosierschraube 21 nicht eingestellt. Wenn jedoch die gewünschte Menge des Prüfgases in Folge besonderer Umstände geändert werden soll, so wird die Dosierschraube 21 entsprechend eingestellt und durch die Gegenmutter 26 arretiert. Nun wird die Haube 24 über den Gasmelder gestülpt, der getestet werden soll. Der Gasmelder ist bekanntlich an einer Decke, Wand oder an einem Boden eines Raumes befestigt und ragt aus der Instalation heraus. Wenn nun die Bedienungsperson das Prüfgerät in der gleichen Richtung weiter bewegt, verschieben sich Haube 24, Dosierschraube 21, Gegenmutter 26, Deckel 16, Tragkörper 8, Oeffnungsteil 6 gegen die Kraft der Druckfeder 7 in Richtung Behälter, dessen Ventil durch den Oeffnungsteil geöffnet wird. Das Prüfgas, das in dem Behälter 1 unter einem Druck von z.B. 12 bar steht, strömt durch die Primärdruckkammer lO des Oeffnungsteiles 6 am geöffneten Ventilkegel 11 vorbei in den Anströmraum 13 der Membrane 14. Von dort gelangt das Prüfgas durch die Kanäle 12 des Membrankörpers 15, durch die Düsenbohrung 20 des Membran-Führungsstückes 19 in den Flussindikator 23, bewegt dort den Schwimmer 22, strömt durch den Sinterfilter 25 in die Haube 24 und dringt in der gewünschten Menge und mit der gewünschten Strömungsgeschwindigkeit in den Gasmelder ein. Die Menge und die Strömungsgeschwindigkeit des Prüfgases sind zum Prüfen von Gasmeldern von grosser Bedeutung. Das Prüfgas darf keine Reduzierung der Sensor-Betriebstemperatur bewirken (z.B. durch zu hohe Strömungsgeschwindigkeit) , da dies die Ansprechempfindlichkeit des Gasmelders verändern kann. Ausserdem ist durch Optimierung der erforderlichen Prüfgasmenge sicherzustellen, dass der begrenzte Flascheninhalt möglichst optimal ausgenutzt wird. Wenn der Gasmelder nicht soviel Prüfgas aufnehmen kann, wie in der Haube 24 angeboten wird, baut sich auf der Anströmseite 13 der Membrane 14 ein Druck auf, der gegen die Kraft der Druckfeder 18 die Membrane 14, den Mambrankörper 15 und den Ventilkegel 11 in die Schliessstellung bringt. Die Membrane reguliert je nach Druck in der Haube 24 den Zufluss des Prüfgases, sodass eine ungewollte Aenderung der Betriebstemperatur des Gasmelders vermieden wird.

Wenn der Innenraum der Haube 24 mit Gas gefüllt ist und weiteres Gas aus dem Behälter 1 nachfliesst, kann es über die Führung des Membran-Führungsstücks 19 in den Raum oberhalb der Membrane 14 gelangen und dort einen nicht gewünschten Druck aufbauen. Zur Vermeidung dieses Druckes ist im Deckel 16 die Oeffnung 17 vorgesehen, die für den Druckausgleich mit dem normalen Aussendruck sorgt.

Das Ausführungsbeispiel der Figur 1 ist auch ohne Strömungsindikator 23 voll funktionstüchtig.

Wie bereits erwähnt hat das Bedienungspersonal Probleme beim Prüfen von Gasmeldern, die an Decken hoher Räume angeordnet ' sind. In solchen Fällen wird die Ausführung der Figur 1 auf eine lange Stange gesteckt und zum Gasmelder geführt. Zur Befestigung des Prüfgerätes an eine Stange dienen die Schrauben 21. Zur Vervollständigung der Figur 1 wird noch darauf hingewiesen, dass zwischen der Haube 24 und dem Membran-Führungskörper 19 ein Schlauch vorgesehen sein kann. In diesem Fall muss die Bedienungsperson durch einen Fingerdurck auf die Dosierschraube 21 in Richtung Behälter 1 das Strömen des Prüfgases bewirken. Diese Ausführung ist nur für besonders schwer zugängliche Positionen der Gasmelder vorgesehen.

Die Figur 2 zeigt eine einfache Ausführung, bei der die optimale Ausnutzung der Prüfgasmenge nicht im Vordergrund steht. Die Ausführung enthält einen Körper 30, der auf der einen Seite zur Haube 31 und auf der anderen Seite zu einem Raum 32 mit Durchgang zur Haube ausgebildet ist. Die Haube 31 wird über den zu testenden Gasmelder gestülpt. Der Raum 32 dient zur Aufnahme eines gasdurchlässigen Materials 33 und eines Körpers 34. Das Material 33 kann z.B. ein gesintertes Metall mit einer gewissen Porosität sein. Der Körper 34, der ein Labyrinth von Strömungskanälen 35 enthält, wird in den Raum 32 eingeschraubt und mit einem unteren Teil auf den Nippel 9 eines Behälters 1 gesteckt. Wenn die Bedienungsperson die Haube 31 über den Gasmelder stülpt und den Behälter in Richtung Gasmelder weiter bewegt, öffnet sich das Auslassventil des Behälters. Das Prüfgas strömt unter vollem Druck durch das Labyrinth der Kanäle 35 und durch das Material 33. Die Strömungsgeschwindigkeit und die Menge des Prüfgases werden hierdurch vermindert. Es besteht auch die Möglichkeit, die Ausführung der Figur 2 über einen Schlauch mit dem Behälter 1 zu verbinden. In diesem Fall muss an dem Behälter eine Betätigung für das Auslassventil vorgesehen sein, was z.B. ein bekanntes Spraydosenventil sein kann.

Die Figur 3 zeigt einen Strömungsindikator, der in den Ausführungsbeispielen der Figuren 1 und 2 eingesetzt wird. Der Strömungsindikator zeigt der Bedienungsperson die Strömung des Prüfgases an und wird in der Figur 1 zwischen der Haube 24 und dem Membran-Führungskörper 19 und in der Figur 2 zwischen dem Körper 34 und dem Auslassventil des Behälters angeordnet. Der Strömungsindikator besteht aus einem durchsichtigen Material 36 mit einer zentralen Bohrung 37, in der ein farbiger Körper 38 in Strömungsrichtung, die durch einen Pfeil gekennzeichnet ist, bewegt wird. Die Enden des Materials 36 des Strömungsindikators sind so ausgebildet, dass sie mit der Haube und dem Schlauch bzw. mit der Dosierschraube 21 oder dem Nippel 9 verbunden werden können. Zur Andeutung dieser vielfältigen Verbindungsmöglichkeiten ist das obere Ende als Schraubverbindung und das untere Ende als Steckverbindung mit "O"- förmigem Dichtungsring gezeichnet.

## Patentansprüche

1. Dosiereinrichtung für ein Gerät zum Ueberprüfen der Ansprechempfindlichkeit von Gasmeldern, die an den zu überwachenden Objekten fest installiert und an einer Zentrale angeschlossen sind, wobei ein Prüfgas aus einem Vorratsbehälter kurzzeitig in den zu prüfenden Gasmelder strömt, der während der Prüfzeit von einer Haube umgeben ist, dadurch gekennzeichnet , dass zwischen dem Auslassventil des Vorratsbehälters (1) und der Haube (24, 31), die über den aus der Installation herausragenden Teil des Gasmelders gestülpt ist, Konstruktionsteile (15, 11, 12, 33, 34, 35) angeordnet sind, die dem Prüfgas einen Widerstand entgegensetzen und das Prüfgas in bestimmte Richtungen lenken.

2. Einrichtung nach Anspruch 1, dadurch gekennzeichnet, dass die Konstruktionsteile folgende Bauelemente enthalten:
- eine quer zur Strömungsrichtung des Prüfgases angeordnete Membrane (14);
- einen an der Membrane befestigten Membrankörper (15) mit Durchströmöffnungen (12) für das Prüfgas, welche in der Strömungsrichtung angeordnet sind;
- ein Ventilkörper (11),.der auf der Anströmseite mit dem Membrankörper (15) fest verbunden ist und je nach Lage des Membrankörpers Prüfgas in den Membranraum (13) der Anströmseite einströmen lässt;
- eine auf der Abströmseite des Membrankörpers (15) angeordnete Feder (18), deren Kraft für die Dosierung der Prüfgasmenge in die Haube (24) des Prüfgerätes einstellbar ist;
- eine Bohrung (17), die den Membranraum auf der Abströmseite mit dem Umgebungsdruck verbindet.

3. Einrichtung nach Anspruch 2, dadurch gekennzeichnet, dass eine Einstellschraube (21) koaxial zum Strömungskanal des Prüf^{g}ases zur Haube (24) vor^{g}e-sehen ist, welche Einstellschraube den Anpressdruck der Feder (18) auf den Membrankörper (15) einstellt.

4. Einrichtung nach Anspruch 1, dadurch gekennzeichnet, dass die Konstruktionsteile folgende Bauelemente enthalten:
- eine quer zur Strömungsrichtung des Prüfgases angeordnete Membrane (14);
- einen an der Membrane befestigten Membrankörper (15) mit Durchströmöffnungen (12) für das Prüfgas, welche in der Strömungsrichtung angeordnet sind;
- ein Ventilkörper (11), der auf der Anströmseite mit dem Membrankörper (15) fest verbunden ist und je nach Lage des Membrankörpers Prüfgas in den Membranraum (13) der Anströmseite einströmen lässt;
- eine Dosierbohrung (20) im Membrankörper (15) für die Dosierung der Prüfgasmenge in die Haube (24) des Prüfgerätes;
- eine Bohrung (17), die den Membranraum auf der Abströmseite mit dem Umgebungsdruck verbindet.

5. Einrichtung nach Anspruch 1, dadurch gekennzeichnet, dass die Konstruktionsteile folgende Bauelemente enthalten:
- die Haube (31) weist einen Vorraum (32) auf, in welchem ein den Strömungswiderstand erhöhendes, poröses Material (33) angeordnet ist;
- das Material (33) im Vorraum ist durch ein Gegenstück (34) eingeklemmt, welches Gegenstück mehrere Kanäle (35) aufweist zur Verteilung des Prüfgases auf eine grosse Anzahl von Auftreffflächen am Material (33).

6. Einrichtung nach Anspruch 1 oder Anspruch 5, dadurch gekennzeichet, dass ein Strömungsanzeiger (36, 37, 38) der Haube (24, 31) vorgeordnet ist, der die Strömung des Prüfgases sichtbar macht.

7. Einrichtung nach Anspruch 1, dadurch gekennzeichnet, dass der Vorratsbehälter (1) und die Konstruktionsteile (11, 12, 15, 33, 34, 35) im gleichen Gehäuse (2) untergebracht sind, wobei das Gehäuse die Form des auswechselbaren Vorratsbehälters hat.

8. Einrichtung nach Anspruch 1, dadurch gekennzeichnet, dass ein Schlauch zwischen der Haube (24,

31) und der Ausströmseite der Konstruktionsteile vorge₋ sehen ist.
